# EUROPÄISCHE PATENTSCHRIFT

(11) **EP 0 268 050 B1**
(45) Veröffentlichungstag und Bekanntmachung des Hinweises auf die Patenterteilung: **06.11.1991**
(21) Anmeldenummer: 87114469.7
(22) Anmeldetag: 03.10.1987
(51) Int. Cl.: A61H 33/00, B08B 9/06

(54) **Reinigungseinrichtung für das Rohrleitungssystem einer Whirlpool-Wanne sowie Austrittsventil für Whirlpool-Wanne**
Installation for cleaning the pipe system of a whirlpool and a whirl pool nozzle valve
Agencement pour nettoyer la tubulure d'un bassin pour bains tourbillonnants et vanne de sortie pour ce bassin

(30) Priorität: 17.10.1986 DE 3635329
(43) Veröffentlichungstag der Anmeldung: 25.05.1988
(73) Patentinhaber: Ucosan B.V., NL-9301 ZR Roden (NL)
(72) Erfinder: Dijkhuizen, Okko K., D-6000 Frankurt am Main 1 (DE)
(74) Vertreter: Keil, Rainer A., Dipl.-Phys. Dr.

(56) Entgegenhaltungen:
- EP-A- 0 042 591
- CH-A- 302 791
- DE-U- 8 416 982
- FR-A- 2 449 644
- GB-A- 1 015 109
- US-A- 4 383 341

## Beschreibung

Die Erfindung bezieht sich auf eine Reinigungseinrichtung für das Rohrleitungssystem einer Whirlpool-Wanne mit einem oder mehreren Austrittsventilen für die Zufuhr von Wasser und/oder Luft in den Innenraum der Wanne, welche von einem eine Förderpumpe aufweisenden, von dem Wanneninnenraum unabhängigen Kreislaufsystem für die Reinigungsflüssigkeit abzweigen und mit einem Verschlußkörper versehen sind, um die Austrittsventile in eine gegenüber dem Wanneninnenraum flüssigkeitsdichte Verschlußstellung zur Durchströmung von Reinigungsflüssigkeit zu bringen.

Aus der DE-A-3 447 772 ist eine Vorrichtung zum Desinfizieren bzw. Reinigen für ein Rohrleitungssystem einer Whirlpool-Wanne bekannt, das mit einem oder mehreren Austrittsventilen für die Zufuhr von Wasser und/oder Luft in den Innenraum der Wanne versehen ist. Dabei zweigen die Austrittsventile von einem eine Förderpumpe aufweisenden, von dem Wanneninnenraum unabhängigen Kreislaufsystem für die Reinigungsflüssigkeit ab und sind in der gegenüber dem Wanneninnenraum flüssigkeitsdichten Verschlußstelle zur Durchströmung von Reinigungsflüssigkeit ausgebildet. Als Mittel für die gegenüber dem Wanneninnenraum flüssigkeitsdichte Verschlußstellung der Austrittsdüsen sind Abdeck- oder Absperreinrichtungen vorgesehen. So soll in einem Falle, bei dem die Badewanne benachbart jeder Düse über einen Auslauf verfügt, der mit der Einlaßsaugseite einer Pumpe verbunden ist, durch welche im Betrieb und während des Badens das zirkulierende Wasser durch die Pumpe abgesaugt wird, die Abdeckeinrichtung dazu dienen, jede Düse und den zugeordneten Auslaß aus dem Innenraum der Badewanne abzusperren, um während der Desinfektion die durch die Düse zirkulierende Desinfektionslösung durch den zugeordneten Auslaß zuzuführen. In einem anderen Fall, bei dem jeder Düse eine Luftzuführungsanordnung zugeordnet ist, sollen die Mittel ein über das Ende jeder Düse eng passendes Abdeckelement, wie beispielsweise eine Einrastkappe oder eine Aufschraubkappe, aufweisen, so daß die zirkulierende Desinfektionslösung der Düse durch die zugeordnete Luftzuführungsanordnung geführt wird. Mit dieser bekannten Einrichtung ist zwar eine Reinigung des Rohrleitungssystems einer Whirlpool-Wanne möglich, sie kann dagegen nicht verhindern, daß in den Austrittsventilen unmittelbar oberhalb des Austrittsventils Hohlräume verbleiben, in welchen Restwasser stehen bleibt und/oder sich Keimablagerungen bilden können.

Reinigungseinrichtungen für das Rohrleitungssystem einer Whirlpool-Wanne mit einem oder mehreren Austrittsventilen für die Zufuhr von Wasser und/oder Luft in den Innenraum der Wanne sind beispielsweise auch aus dem DE-U-8 416 982 bekannt. Die dortige Wanne hat eine Wannenablauföffnung im Wannenboden sowie im Wandbereich eingebaute Wirbeldüsen für die Einleitung von Wasser oder eines Wasser-Luft-Gemisches und wenigstens einer im Wandbereich angeordneten Absaugöffnung, wobei die Absaugöffnung mit der Saugseite und die Wirbeldüsen mit der Druckseite einer an der Wanne angeordneten Pumpe jeweils über Rohrleitungen verbunden sind. Die Wannenablauföffnung ist nach außen mit einem Ablaufstutzen mit einer Anschlußöffnung für eine Ablaßleitung versehen, die mit einer Entleerungsöffnung an der Pumpe verbunden ist. Die Pumpe ist mit ihrer Entleerungsöffnung im Niveau höher an der Wanne angeordnet als die Anschlußöffnung der Ablaßleitung am Ablaufstutzen und in der Ablaßleitung ist ein mit einem steuerbaren Stellantrieb versehenes Absperrventil angeordnet. Hierdurch soll bei jedem Wasserwechsel vor der endgültigen Inbetriebnahme eine Vorspülung des internen Rohrleitungssystems erfolgen. Die bekannte Reinigungseinrichtung ist aufgrund der vielen Teile und notwendigen Steuerung verhältnismäßig aufwendig in Herstellung und Montage und setzt insbesondere wegen der Notwendigkeit des Niveaus der Pumpe einen bestimmten Platzbedarf voraus, der nicht überall vorhanden ist. Außerdem wird beim Vorspülvorgang Wasser benutzt, welches aus dem Wanneninnenraum stammt, so daß Schmutz in das Rohrleitungssystem eingetragen werden kann. Die Zugabe von Reinigungsmitteln ist, was in manchen Fällen von Keimherden und sonstiger Kontamination des Rohrleitungssystems erforderlich ist, nicht möglich, es sei denn, es würde in zeitaufwendiger Weise eine besondere Wannenfüllung dafür vorgenommen.

Aufgabe der vorliegenden Erfindung ist es, eine Reinigungseinrichtung der eingangs genannten Art derart weiter zu entwickeln, daß sie eine zuverlässige Reinigung des Rohrleitungsystems gestattet und dennoch eine einfache Handhabung bei Montage und Betrieb ermöglicht.

Diese Aufgabe wird mit der Erfindung im wesentlichen dadurch gelöst, daß die von dem Kreislaufsystem zu dem jeweiligen Austrittsventil abzweigende Wasserzuführleitung in eine in einem Ventilkörper des Austrittsventils angeordnete Wasserverteilungskammer mündet, von welcher ein Wasseraustrittskanal in Richtung des Wanneninnenraumes abzweigt, daß der Verschlußkörper in dem Wasseraustrittskanal angeordnet ist und einen geringeren Querschnitt hat als die Wasserverteilungskammer, die er wasserdicht, axial verstellbar geführt durchsetzt, daß die wannenseitige Stirnfläche des Verschlußkörpers in Verschlußstellung mit der angrenzenden Stirnfläche des Ventilkörpers eben fluchtet oder diese kuppenförmig überragt und daß von der Wasserverteilungskammer die Rückführungsleitung (Spülleitung) abzweigt, welche in Verschlußstellung des Verschlußkörpers in Strömungsverbindung mit der Wasserzufuhrleitung steht.

Mit der erfindungsgemäßen Lösung wird erreicht, daß in Verschlußstellung des Verschlußkörpers der eine Teil des Austrittsventils von der Reinigungsflüssigkeit durchströmt werden kann, während unmittelbar oberhalb des Austrittsventils keine Vertiefungen zurückbleiben, in denen sich Restwasser aus dem Wanneninnenraum ansammeln und/oder Keimablagerungen bilden könnten. In Öffnungsstellung gibt der Verschlußkörper den Durchgang zum Wanneninnenraum für den Whirlpool-Betrieb frei. Zusammen mit dem Rohrleitungssystem wird also gleichzeitig eine zuverlässige Reinigung der Austrittsdüsen einer Whirlpool-Wanne erreicht. Ein weiterer Vorteil ergibt sich daraus, daß im Reinigungsbetrieb die Wasserverteilungskammer von der Reinigungsflüssigkeit durchspült werden kann, während der Wasseraustrittskanal von dem Verschlußkörper in Verschlußstellung bis zum Wannenboden vollständig ausgefüllt ist und mit diesem dort im wesentlichen fluchtet, so daß Wasseransammlungen vermieden sind.

Vorzugsweise durchsetzt der Verschlußkörper den Ventilkörper und damit auch die Wasserverteilungskammer axial vollständig und ist an seinem wannenabgewandten Ende mit einem pneumatisch, hydraulisch oder magnetisch betätigbaren Kolben verbunden. Auf diese Weise kann der Verschlußkörper einfach in Verschluß- und Öffnungsstellung gebracht werden.

In weiterer Ausgestaltung des Erfindungsgedankens ist in dem Ventilkörper und/oder dem Ventilgehäuse eine Luftverteilungskammer angeordnet, in welche eine Luftzufuhrleitung mündet und von welcher ein Luftaustrittskanal abzweigt; in dem Luftaustrittskanal ist dabei ein die Luftverteilungskammer durchsetzender, vorzugsweise hohlzylindrischer, Absperrkörper luftund wasserdicht verstellbar geführt, dessen wannenseitige Stirnfläche in Verschlußstellung mit der angrenzenden Stirnfläche des Ventilkörpers oder des Ventilgehäuses eben fluchtet oder diese kuppenförmig überragt. Hierdurch wird erreicht, daß sich auch im Bereich der Luftzufuhr keine nachteiligen Wasserreste ansammeln können.

Vorzugsweise durchsetzt auch der Absperrkörper den Ventilkörper axial vollständig und an seinem wannenabgewandten Ende ist er mit einem pneumatisch, hydraulisch oder magnetisch betätigbaren Kolben verbunden, welcher derselbe Kolben sein kann, von welchem auch der Verschlußkörper getragen wird.

Der genannte Kolben wird vorzugsweise in dem Ventilgehäuse axial geführt.

Bei einer besonderen Ausgestaltung des Erfindungsgedankens weist das Kreislaufsystem zwei im wesentlichen parallele Rohrleitungszweige auf, deren einer Zweig die Vorlaufleitung ist, von der die Austrittsventile abzweigen, von welchen jeweils Rückführungsleitungen (Spülleitungen) in den anderen Rohrleitungszweig, der die Rücklaufleitung bildet, münden. Auf diese Weise ist bei raumsparender Unterbringung des Kreislaufsystems eine vollständige Durchströmung und Reinigung der Austrittsventile neben dem Rohrleitungssystem selbst gewährleistet.

In das Kreislaufsystem, vorzugsweise in die Rücklaufleitung, kann eine Frischwasserleitung münden, die der zur Verfügungstellung des erforderlichen Wassers für die Reinigung, das Nachspülen und die Versorgung der Austrittsventile im Whirlpool-Betrieb dient.

Dabei mündet die Frischwasserleitung vorzugsweise in einen als Vorratsbehälter dienenden Wasserkasten, von welchem eine Verbindungsleitung zu dem Kreislaufsystem abzweigt.

In das Kreislaufsystem, vorzugsweise in die Rücklaufleitung, kann ferner eine Reinigungsmittelzufuhrleitung münden, wodurch eine vereinfachte Reinigungsmittelzufuhr zum Frischwasser möglich ist.

Das Kreislaufsystem steht bei einer bevorzugten Ausgestaltung der Erfindung, vorzugsweise an der von der Förderpumpe am entferntesten liegenden Stelle, mit dem Wasserabfluß der Wanne in Strömungsverbindung. Damit kann die verbrauchte Reinigungsflüssigkeit über den gegenüber dem Kreislaufsystem öffenbaren, aber auch wieder schließbaren Wannenabfluß abgelassen werden.

Zur sicheren Montage sind Vorlaufleitung und Rücklaufleitung vorzugsweise in Abständen über Abstandshalteelemente miteinander verbunden, was bei der Länge der Leitungen zweckmäßig sein kann.

In konstruktiv einfacher Ausgestaltung des Erfindungsgedankens können dabei die Anschlußstutzen für die Austrittsventile, die Rückführungsleitungen, die Frischwasserleitung, die Verbindungsleitung und/oder die Reinigungsmittelzufuhrleitung einstückig an den Abstandshalteelementen ausgebildet sein.

Die Montage wird dann noch weiter vereinfacht, wenn die Abstandshalteelemente muffenförmige Abschnitte aufweisen, durch welche die Vorlaufleitung und/oder die Rücklaufleitung hindurchgeführt sind.

Weitere Ziele, Merkmale, Vorteile und Anwendungsmöglichkeiten der vorliegenden Erfindung ergeben sich aus der nachfolgenden Beschreibung von Ausführungsbeispielen anhand der Zeichnung.

Es zeigen:
- Fig. 1: schematisch in Schrägansicht eine die Erfindung aufweisende Reinigungseinrichtung in Beziehung zur Whirlpool-Wanne,
- Fig. 2: schematisch im Vertikalschnitt ein Ausführungsbeispiel für das erfindungsgemäße Austrittsventil,
- Fig. 3a: in Schrägansicht geschnitten eine andere Ausführungsform des erfindinngsgemäßen Austrittsventils, und
- Fig. 3b: schematisch einen Vertikalschnitt in Draufsicht durch das Austrittsventil von Fig. 3a.

Die Reinigungseinrichtung gemäß Fig. 1 für das Rohrleitungssystem einer Whirlpool-Wanne mit mehreren im Bodenbereich der Wanne 1 angeordneten Austrittsventilen 2 für die Zufuhr von Wasser und/oder Luft in den Innenraum 5 der Wanne 1 zeichnet sich dadurch aus, daß die Austrittsventile 2 von einem eine Förderpumpe 3 aufweisenden, von dem Wanneninnenraum 5 unabhängigen Kreislaufsystem 4 für die Reinigungsflüssigkeit abzweigen und in Verschlußstellung von der Reinigungsflüssigkeit durchströmt werden, aber den Austritt von Reinigungsflüssigkeit in den Wanneninnenraum 5 verhindern. Das Kreislaufsystem 4 weist zu diesem Zweck zwei im wesentlichen parallele, im dargestellten Fall in Wannenlängsrichtung unterhalb der Wanne 1 raumsparend verlaufende Rohrleitungszweige 6 und 7 auf. Von dem einen Rohrleitungszweig (Vorlaufzweig) 6 zweigen die Austrittsventile 2 ab. Von den Austrittsventilen 2 münden jeweils Rückführungsleitungen (Spülleitungen) 8 in den anderen Rohrleitungszweig (Rücklaufzweig) 7. Dadurch wird gewährleistet, daß im Reinigungsbetrieb nicht nur das gesamte Rohrleitungssystem, sondern auch die Hohlräume der Austrittsventile 2 von Reinigungsflüssigkeit durchströmt werden. Eine Frischwasserleitung 9 mündet in einen Wasserkasten 10, von welchem eine Verbindungsleitung 11 zu dem Kreislaufsystem 4 abzweigt. Ferner mündet in den Rücklaufzweig 7 eine Reinigungsmittelzufuhrleitung 13, welche an ihrem oberen Ende für den Benutzer zugänglich einen Reinigungsmittelaufnahmebehälter 31 trägt. Die Reinigungsmittelzufuhr kann so ausgebildet sein, daß die Detergenzien u. dgl. beim Umlaufen der Reinigungsflüssigkeit in dem Kreislaufsystem 4 aufgrund des Venturi-Prinzips in das Kreislaufsystem 4 allmählich eingezogen werden. Das Kreislaufsystem 4 steht an dem der Förderpumpe 3 entgegengesetzten Ende der beiden parallelen Rohrleitungszweige 6, 7 mit dem Wannenausguß 12 in Strömungsverbindung, wodurch eine Entleerung des Kreislaufsystems 4 einfach erfolgen kann. Der Wannenabfluß 12 kann insbesondere in eine Verschlußstellung und eine Öffnungsstellung bezüglich des Kreislaufsystems 4 gebracht werden.

Vorlaufzweig 6 und Rücklaufzweig 7 sind in etwa gleichen Abständen über Abstandshalteelemente 14 miteinander verbunden, so daß eine stabile Einheit entsteht. Die Anschlußstutzen 15 für die Austrittsventile 2 und/oder die Rückführungsleitung 8 und/oder die Verbindungsleitung 11 und/oder die Reinigungsmittelzufuhrleitung 13 sind einstückig an dem Abstandshalteelement 14 ausgebildet, was eine einfache Montage gestattet. Die Abstandshalteelemente haben ferner muffenförmige Abschnitte 16, durch welche die Vorlaufleitung 6 bzw. die Rücklaufleitung 7 hindurchgeführt sind. Hierdurch wird die Montage noch weiter vereinfacht.

In Fig. 2 ist ein Austrittsventil 2 für Whirlpool-Wannen schematisch veranschaulicht, welches sich insbesondere für eine Reinigungseinrichtung der zuvor geschilderten Art eignet. Die Wasserzufuhrleitung 17 zu dem Austrittsventil 2 mündet dabei in eine in dem Ventilkörper 18 angeordnete Wasserverteilungskammer 19, von welcher der Wasseraustrittskanal 20 im dargestellten Falle senkrecht in Richtung des Wanneninnenraumes 5 abzweigt. In dem Wasseraustrittskanal 20 ist ein die Wasserverteilungskammer 19 durchsetzender, zylindrischer Verschlußkörper wasserdicht axial verstellbar geführt. Der Verschlußkörper 21 hat einen geringeren Querschnitt als die Wasserverteilungskammer 19, so daß auch in Verschlußstellung ein Ringkammerteil der Wasserverteilungskammer 19, in welchen die Wasserzufuhrleitung 17 mündet, freibleibt. Die wannenseitige Stirnfläche 22 des Verschlußkörpers 21 fluchtet in Verschlußstellung mit der angrenzenden Stirnfläche 23 des Ventilkörpers 18 eben oder überragt diese entsprechend der Darstellung nur leicht kuppenförmig. Wird also das Ventilgehäuse 25 mit dem Ventilkörper 18, ohne daß eine Vertiefung zurückbleibt, in den Wannenboden 32 entsprechend der zeichnerischen Darstellung eingesetzt, so verbleiben keine Vertiefungen, in welchen sich in nachteiliger Weise Restwasser im Ventilbereich ansammeln könnte. Von der Wasserverteilungskammer 19 zweigt eine Rückführungsleitung (Spülleitung) 8 ab, welche wegen des freibleibenden Ringkammerteils der Wasserverteilungskammer 19 auch in Verschlußstellung des Verschlußkörpers 21 in Strömungsverbindung mit der Wasserzufuhrleitung 17 steht. Auf diese Weise kann erreicht werden, daß insbesondere bei einer Reinigungseinrichtung der oben geschilderten Art auch die inneren Hohlräume des Austrittsventils 2 von Reinigungsflüssigkeit durchströmt werden können.

Der Verschlußkörper 21 durchsetzt den Ventilkörper 18 axial vollständig und ist an seinem wannenabgewandten Ende mit einem pneumatisch, hydraulisch oder magnetisch betätigbaren Kolben 24 verbunden. Durch die genannte axiale Betätigung des Kolbens 24 kann also der Verschlußkörper 21 leicht aus der dargestellten Verschlußstellung in eine Öffnungsstellung so weit nach unten verfahren werden, daß das über die Wasserzufuhrleitung 17 zugeführte Wasser aus dem Wasseraustrittskanal 20 in das Wanneninnere 5 austritt, wobei im dargestellten Falle auf den Ventilkörper 18 noch ein Düsenkörper 33 aufgesetzt ist, in welchem eine selbständige Erfindung verwirklicht ist, die in der DE-A-3 640 497 näher beschrieben wird.

In dem Ventilkörper 18 und dem Ventilgehäuse 25 ist eine die Wasserverteilungskammer 19 ringförmig umgebende Luftverteilungskammer 26 angeordnet, in welche die Luftzufuhrleitung 27 mündet und von welcher ein den Wasseraustrittskanal 20 ringförmige umgebender Luftaustrittskanal 28 abzweigt. In dem Luftaustrittskanal 28 ist ein die Luftverteilungskammer 26 durchsetzender, hohlzylindrischer Absperrkörper 29 luft- und wasserdicht axial verstellbar geführt. Die wannenseitige Stirnfläche 30 des Absperrkörpers 29 fluchtet ebenfalls in Verschlußstellung mit der angrenzenden Stirnfläche 23 des Ventilkörpers 18 oder des Ventilgehäuses 25 eben oder überragt diese nur leicht kuppenförmig entsprechend der Darstellung, so daß sich auch hier in Verschlußstellung kein Wasser ansammeln kann. Der Absperrkörper 29 durchsetzt den Ventilkörper 18 ebenfalls axial vollständig und ist an seinem wannenseitigen Ende mit dem Kolben 24 verbunden, der seinerseits in dem Ventilgehäuse 25 axial geführt sein kann. Wasser- und Luftzufuhr werden so gesteuert, daß der Verschlußkörper 21 nur dann in Öffnungsstellung gebracht werden kann, wenn auch Luftdruck ansteht. Umgekehrt kann der Luftdruck nur dann abgestellt werden, wenn der Verschlußkörper 21 sich in Verschlußstellung befindet. Bei dem Austrittsventil 2 wird für relativ große Schließkräfte gesorgt, damit ein hermetischer Abschluß des Wanneninnenraumes 5 gegenüber dem Kreislaufsystem 4 in Verschlußstellung von Verschlußkörper 21 und Absperrkörper 29 immer sichergestellt ist.

Die sich aus den Fig. 3a und 3b ergebende Ausgestaltung des Austrittsventils 2 funktioniert im Prinzip genauso, wie das Austrittsventil 2 nach Fig. 2. Lediglich die Zuordnung der einzelnen Teile, Leitungen und Kammern ist etwas verändert. Dichtungsringe sorgen für eine zuverlässige Abdichtung des Verschlußkörpers 21 und des Absperrkörpers 29 gegenüber dem Ventilkörper 18 bzw. dem Ventilgehäuse 25 in Verschlußstellung. In der linken Hälfte der zeichnerischen Darstellung der Fig. 3a und 3b ist jeweils die Öffnungsstellung für Wasserund Luftaustritt in den Wanneninnenraum 5, auf der jeweils rechten Seite die Verschlußstellung veranschaulicht, wobei jedoch ein Durchspülen des Ventilinnenraumes über die Spülleitung 8 ermöglicht ist.

## Patentansprüche

1. Reinigungseinrichtung für das Rohrleitungssystem einer Whirlpool-Wanne mit einem oder mehreren Austrittsventilen (2) für die Zufuhr von Wasser und/oder Luft in den Innenraum der Wanne (1), welche von einem eine Förderpumpe (3) aufweisenden, von dem Wanneninnenraum (5) unabhängigen Kreislaufsystem (4) für die Reinigungsflüssigkeit abzweigen und mit einem Verschlußkörper (21) versehen sind, um die Austrittsventile (2) in eine gegenüber dem Wanneninnerraum (5) flüssigkeitsdichte Verschlußstellung zur Durchströmung von Reinigungsflüssigkeit zu bringen, dadurch gekennzeichnet, daß eine von dem Kreislaufsystem (4) Zu dem jeweiligen Austrittsventil (2) abzweigende Wasserzuführleitung (17) in eine in dem Ventilkörper (18) des Austrittsventils (2) angeordnete Wasserverteilungskammer (19) mündet, von welcher ein Wasseraustrittskanal (20) in Richtung des Wanneninnenraumes (5) abzweigt, daß der Verschlußkörper (21) in dem Wasseraustrittskanal (20) angeordnet ist und einen geringeren Querschnitt hat als die Wasserverteilungskammer (19), die er wasserdicht, axial verstellbar geführt durchsetzt, daß die wannenseitige Stirnfläche (22) des Verschlußkörpers (21) in Verschlußstellung mit der angrenzenden Stirnfläche (23) des Ventilkörpers (18) eben fluchtet oder diese kuppenförmig überragt und daß von der Wasserverteilungskammer (19) eine Rückführungsleitung (Spülleitung) (8) abzweigt, welche in Verschlußstellung des Verschlußkörpers (21) in Strömungsverbindung mit der Wasserzufuhrleitung (17) steht.

2. Reinigungseinrichtung nach Anspruch 1, dadurch gekennzeichnet, daß der den Ventilkörper (18) axial vollständig durchsetzende Verschlußkörper (21) an seinem wannenabgewandten Ende mit einem pneumatisch, hydraulisch oder magnetisch betätigbaren Kolben (24) verbunden ist.

3. Reinigungseinrichtung nach einem der Ansprüche 1 oder 2, dadurch gekennzeichnet, daß in dem Ventilkörper (18) und/oder dem Ventilgehäuse (25) eine Luftverteilungskammer (26) angeordnet ist, in welche eine Luftzufuhrleitung (27) mündet und von welcher ein Luftaustrittskanal (28) abzweigt, und daß in dem Luftaustrittskanal (28) ein die Luftverteilungskammer (26) durchsetzender Absperrkörper (29) luft- und wasserdicht axial verstellbar geführt ist, dessen wannenseitige Stirnfläche (30) in Verschlußstellung mit der angrenzenden Stirnfläche (23) des Ventilkörpers (18) oder des Ventilgehäuses (25) eben fluchtet oder diese kuppenförmig überragt.

4. Reinigungseinrichtung nach Anspruch 3, dadurch gekennzeichnet, daß der den Ventilkörper (18) axial vollständig durchsetzende Absperrkörper (29) an seinem wannenabgewandten Ende mit dem pneumatisch, hydraulisch oder magnetisch betätigbaren, auch den Verschlußkörper (21) tragenden Kolben (24) verbunden ist.

5. Reinigungseinrichtung nach einem der Ansprüche 2 bis 4, dadurch gekennzeichnet, daß der Kolben (24) in dem Ventilgehäuse (25) axial geführt ist.

6. Reinigungseinrichtung nach einem der Ansprüche 1 bis 5, dadurch gekennzeichnet, daß das Kreislaufsystem (4) zwei im wesentlichen parallele Rohrleitungszweige (6, 7) aufweist, deren einer Zweig die Vorlaufleitung (6) ist, von der die Austrittsventile (2) abzweigen, von welchen jeweils Rückführungsleitungen (Spülleitungen) (8) in den anderen Rohrleitungszweig, der die Rücklaufleitung (7) bildet, münden.

7. Reinigungseinrichtung nach Anspruch 6, dadurch gekennzeichnet, daß in das Kreislaufsystem (4), vorzugsweise in die Rücklaufleitung (7) , eine Frischwasserleitung (9) mündet.

8. Reinigungseinrichtung nach Anspruch 7, dadurch gekennzeichnet, daß die Frischwasserleitung in einen Wasserkasten (10) mündet, von welchem eine Verbindungsleitung (11) zu dem Kreislaufsystem (4) abzweigt.

9. Reinigungseinrichtung nach einem der Ansprüche 6 bis 8, dadurch gekennzeichnet, daß in das Kreislaufsystem (4), vorzugsweise in die Rücklaufleitung (7), eine Reinigungsmittelzufuhrleitung (13) mündet.

10. Reinigungseinrichtung nach einem der Ansprüche 6 bis 9, dadurch gekennzeichnet, daß das Kreislaufsystem (4), vorzugsweise an der von der Förderpumpe (3) am entferntesten liegenden Stelle, mit dem Wasserabfluß (12) der Wanne (1) in Strömungsverbindung steht.

11. Reinigungseinrichtung nach einem der Ansprüche 6 bis 10, dadurch gekennzeichnet, daß Vorlaufleitung (6) und Rücklaufleitung (7) in Abständen über Abstandshalteelemente (14) miteinander verbunden sind.

12. Reinigungseinrichtung nach Anspruch 11 , dadurch gekennzeichnet, daß die Anschlußstutzen (15) für die Austrittsventile (2), die Rückführungsleitungen (8), die Frischwasser leitung (9), die Verbindungsleitung (11) und/oder die Reinigungsmittelzufuhrleitung (13) einstückig an den Abstandshalteelementen (14) ausgebildet sind.

13. Reinigungseinrichtung nach einem der Ansprüche 6 bis 12, dadurch gekennzeichnet, daß die Abstandshalteelemente (14) muffenförmige Abschnitte (16) aufweisen, durch welche die Vorlaufleitung (6) und/oder die Rücklaufleitung (7) hindurchgeführt sind.

## Claims

1. Cleaning apparatus for the pipe system of a whirlpool bath, having one or more outlet valves (2) for supplying water and/or air to the interior of the bath (1), which outlet valves (2) branch off from a circulation system (4) for the cleaning liquid, this circulation system (4) being independent of the interior (5) of the bath and having a feed pump (3), and which are provided with a sealing body (21) to bring the outlet valves (2) into a sealing position which is liquid-tight with respect to the interior (5) of the bath, for cleaning liquid to flow through, **characterised in that** a water supply pipe (17) branching off the circulation system (4) to the respective outlet valve (2) opens into a water distribution chamber (19) arranged in the valve body (18) of the outlet valve (2), from which chamber (19) a water outlet channel (20) branches off in the direction of the interior (5) of the bath, in that the sealing body (21) is arranged in the water outlet channel (20) and has a smaller cross section than the water distribution chamber (19) through which the sealing body (21) passes in an axially displaceable manner, in that the end (22) of the sealing body (21) on the bath side aligns flush in the sealing position with the adjacent end (23) of the valve body (18) or projects in a dome shape beyond this end (23), and in that, from the water distribution chamber (19), there branches off a return pipe (rinsing pipe) (8) which, in the sealing position of the sealing body (21), is linked to the flow of the water supply pipe (17).

2. Cleaning apparatus according to claim 1, **characterised in that** the sealing body (21) axially passing completely through the valve body (18) is connected at its end facing away from the bath to a pneumatically, hydraulically or magnetically actuated piston (24).

3. Cleaning apparatus according to one of claims 1 or 2, **characterised in that,** in the valve body (18) and/or the valve housing (25), there is arranged an air distribution chamber (26) into which an air supply pipe (27) opens and from which an air outlet channel (28) branches off, and in that, within the air outlet channel (26), there is guided, in an air-tight and water-tight, displaceable manner, a closure body (29) passing through the air distribution chamber (26), the end (30) of which closure body (29) on the bath side aligns flush in the sealing position with the adjacent end (23) of the valve body (18) or of the valve housing (25), or projects in a dome shape beyond this end (23).

4. Cleaning apparatus according to claim 3, **characterised in that** the closure body (29) passing axially completely through the valve body (18) is connected at its end facing away from the bath to the pneumatically, hydraulically or magnetically actuated piston (24) also carrying the sealing body (21).

5. Cleaning apparatus according to one of claims 2 to 4, **characterised in that** the piston (24) is guided axially within the valve housing (25).

6. Cleaning apparatus according to one of claims 1 to 5, **characterised in that** the circulation system (4) has two substantially parallel branch pipes (6, 7), one of which is the flow pipe (6) from which the outlet valves (2) branch off, from which outlet valves (2) there open respective return pipes (rinsing pipes) (8) into the other branch pipe, which forms the return pipe (7).

7. Cleaning apparatus according to claim 6, **characterised in that,** into the circulation system (4), preferably into the return pipe (7), there opens a fresh water pipe (9).

8. Cleaning apparatus according to claim 7, **characterised in that** the fresh water pipe opens into a water tank (10), from which there branches off a connection pipe (11) to the circulation system (4).

9. Cleaning apparatus according to one of claims 6 to 8, **characterised in that,** into the circulation system (4), preferably into the return pipe (7), there opens a cleaning agent supply pipe (13).

10. Cleaning apparatus according to one of claims 6 to 9, **characterised in that** the circulation system (4), preferably at the point located the furthest away from the feed pump (3), is linked to the flow of the water discharge (12) from the bath (1).

11. Cleaning apparatus according to one of claims 6 to 10, **characterised in that** the flow pipe (6) and the return pipe (7) are connected together at a distance by way of spacers (14).

12. Cleaning apparatus according to claim 11, **characterised in that** the connecting sleeves (15) for the outlet valves (2), the return pipes (8), the fresh water pipe (9), the connection pipe (11) and/or the cleaning agent supply pipe (13) are formed in one piece on the spacers (14).

13. Cleaning apparatus according to one of claims 6 to 12, **characterised in that** the spacers (14) have sleeve-shaped sections (16) through which the flow pipe (6) and/or the return pipe (7) are guided.

## Revendications

1. Dispositif pour le lavage de la tuyauterie d'une baignoire pour bain bouillonnant comportant un ou plusieurs injecteurs (2) pour amener de l'eau et/ou de l'air à l'intérieur de la baignoire (1), qui sont branchés sur un circuit (4) pour le liquide de lavage indépendant de l'intérieur (5) de la baignoire et présentant une pompe d'alimentation (3), et qui sont munis d'un élément d'obturation (21) pour amener les injecteurs (2) dans une situation de fermeture étanche au liquide par rapport à l'intérieur de la baignoire (5) afin de permettre la circulation d'un liquide de lavage caractérisé en ce qu'une conduite d'arrivée d'eau ( 17) branchée sur le circuit (4) et menant à chaque injecteur (2) débouche à l'intérieur d'une chambre de distribution (19) prévue à l'intérieur du corps (18) de l'injecteur (2), de laquelle sort une conduite de sortie d'eau (20) en direction de l'intérieur (5) de la baignoire, en ce que l'élément d'obturation (21) est disposé dans la conduite de sortie d'eau (20) et a une section inférieure à celle de la chambre de distribution (19) qu'il traverse, de manière étanche à l'eau, avec possibilité de déplacement axial, en ce que la face frontale (22), côté baignoire, de l'élément d'obturation (21), en position de fermeture, est alignée avec la face frontale (23) voisine du corps d'injecteur (18) ou fait saillie en calotte par rapport à celle-ci, et en ce qu'une conduite de retour (conduite de lavage) (8), qui est en communication de fluide avec la conduite d'arrivée d'eau (17) lorsque l'élément d'obturation est en position de fermeture, est raccordée à la chambre de distribution d'eau (19).

2. Dispositif de lavage selon la revendication 1 caractérisé en ce que l'élément d'obturation (21) qui traverse axialement l'ensemble du corps d'injecteur (18), est relié à son extrémité opposée à la baignoire à un piston (24) commandé par des moyens pneumatiques, hydrauliques ou magnétiques.

3. Dispositif de lavage selon l'une des revendications 1 ou 2 caractérisé en ce qu'une chambre de distribution d'air (26), dans laquelle débouche une conduite d'arrivée d'air (27) et de laquelle sort une conduite de sortie d'air (28), est aménagée à l'intérieur du corps d'injecteur (18) et/ou du boîtier d'injecteur (25) et en ce qu'un élément d'arrêt (29) traversant la chambre de distribution d'air (26) est monté de manière étanche à l'air et à l'eau, avec possibilité de déplacement axial dans la conduite de sortie d'air (28), la face frontale de (30), côté baignoire, dudit élément étant alignée, en position de fermeture, avec la face frontale (23) voisine du corps d'injecteur (18) ou du boîtier d'injecteur (25) ou faisant saillie en calotte par rapport à celle-ci.

4. Dispositif de lavage selon la revendication 3 caractérisé en ce que l'élément d'arrêt (29) qui traverse axialement l'ensemble du corps d'injecteur (18), est relié à son extrémité opposée à la baignoire au piston (24) commandé par des moyens pneumatiques, hydrauliques ou magnétiques, qui porte également l'élément d'obturation (21).

5. Dispositif de lavage selon l'une des revendications 2 à 4 caractérisé en ce que le piston (24) est guidé axialement à l'intérieur du boîtier d'injecteur (25).

6. Dispositif de lavage selon l'une des revendications 1 à 5 caractérisé en ce que le circuit (4) présente deux tronçons de tuyauterie (6, 7) sensiblement parallèles, parmi lesquels l'un des tronçons est la conduite d'arrivée (6) sur laquelle sont branchés les injecteurs (2), qui sont reliés par des conduites de retour (conduites de lavage) (8) à l'autre tronçon de tuyauterie, qui constitue la conduite de retour (7).

7. Dispositif de lavage selon la revendication 6 caractérisé en ce qu'une conduite d'eau fraîche (9) arrive dans le circuit (4), de préférence dans la conduite de retour (7).

8. Dispositif de lavage selon la revendication 7 caractérisé en ce que la conduite d'eau fraîche débouche dans une caisse à eau (10) de laquelle part une conduite de liaison (11) menant au circuit (4).

9. Dispositif de lavage selon l'une des revendications 6 à 8 caractérisé en ce qu'une conduite d'amenée de liquide de lavage (13) débouche dans le circuit (4), de préférence dans la conduite de retour (7).

10. Dispositif de lavage selon l'une des revendications 6 à 9 caractérisé en ce que le circuit (4) est en communication de fluide avec la vidange (12) de la baignoire (1), de préférence au point le plus éloigné de la pompe d'alimentation (3).

11. Dispositif de lavage selon l'une des revendications 6 à 10 caractérisé en ce que la conduite d'arrivée (6) et la conduite de retour (7) sont reliées entre elles par des éléments d'écartement (14) espacés.

12. Dispositif de lavage selon la revendication 11 caractérisé en ce que les conduites de raccordement (15) des injecteurs (2), les conduites de retour (8), la conduite d'amenée d'eau fraîche (9), la conduite de liaison (11) et/ou la conduites d'amenée de liquide de lavage (13) sont réalisées d'une pièce avec les éléments d'écartement (14).

13. Dispositif de lavage selon l'une des revendications 6 à 12 caractérisé en ce que les éléments d'écartement (14) comportent des sections (16) en forme de manchons dans lesquelles s'engagent la conduite d'arrivée (6) et /ou la conduite de retour (7).
